# EUROPÄISCHE PATENTSCHRIFT

(11) **EP 0 460 546 B1**
(45) Veröffentlichungstag und Bekanntmachung des Hinweises auf die Patenterteilung: **04.08.1993**
(21) Anmeldenummer: 91108939.9
(22) Anmeldetag: 31.05.1991
(51) Int. Cl.: B65H 54/52

(54) **Aufspulmaschine**
Bobbin winding machine
Dispositif de bobinage

(30) Priorität: 06.06.1990 DE 4018095; 15.06.1990 DE 4019095
(43) Veröffentlichungstag der Anmeldung: 11.12.1991
(73) Patentinhaber: BARMAG AG, D-42862 Remscheid (DE)
(72) Erfinder: Lenk, Erich, Dr., W-5630 Remscheid 11 (DE); Westrich, Hermann, W-5600 Wuppertal 23 (DE); Busch, Hans-Joachim, W-5630 Remscheid 11 (DE); Behrens, Reinhard, W-5630 Remscheid 11 (DE); Gerhartz, Siegmar, W-5630 Remscheid 11 (DE)
(74) Vertreter: Pfingsten, Dieter, Dipl.-Ing.

(56) Entgegenhaltungen:
- EP-A- 0 200 234
- EP-A- 0 374 536
- US-A- 3 009 661

## Beschreibung

Die Erfindung betrifft eine Aufspulmaschine nach dem Oberbegriff des Anspruch 1.

Die Aufspulmaschine, bei welcher die Relativbewegung zwischen der Kontaktwalze und der Spulspindel entsprechend dem wachsenden Spulendurchmesser durch Drehung eines Zapfens ausgeführt wird, ist z.B. durch DE-OS 32 07 375 bekannt.

Bei der bekannten Aufspulmaschine ist die Kontaktwalze im Maschinengestell fest gelagert. Die Spulspindel ist in einer Schwinge gelagert, welche an dem Zapfen schwenkbar gelagert ist, so daß die Spulspindel relativ zu dem Zapfen eine äußere und eine innere radiale Lage einnehmen kann.
Für große Spulengewichte und hohe Fadengeschwindigkeiten fehlt dieser Ausführung die Stabilität.

Durch die DE-OS 25 44 773 ist eine Aufspulmaschine bekannt, bei welcher eine Spulspindel in einem beweglichen Schlitten gelagert ist. Die Kontaktwalze ist in einem ebenfalls beweglichen Träger gelagert. Der Schlitten der Spulspindel wird durch pneumatische Zylinder gehalten, die in Abhängigkeit von der Bewegung des Trägers der Kontaktwalze mit Druck beaufschlagt werden. Hierdurch wird das Gewicht des Schlittens mit der Spulspindel und Spule kompensiert. Bei Anwachsen des Spulendurchmessers wird die in den Zylindern ausgeübte Druckkraft derart abgesenkt, daß der Schlitten durch sein Eigengewicht sinkt. Dabei sind stick-slip-Effekte unvermeidlich.

Auch die Lagerung der Spindel auf einem translatorisch beweglichen Schlitten bereitet erhebliche Probleme hinsichtlich Stabilität und Haltbarkeit der Schlittenführung.

Die Erfindung hat die Aufgabe, eine Aufspulmaschine zu schaffen, bei der die Spindel auch bei hohen Spulgewichten und Spulgeschwindigkeiten stabil und schwingungsfrei gelagert und kontrolliert gleichförmig bewegbar ist.

Die Lösung ergibt sich aus dem Kennzeichen des Anspruch 1.

Die Lösung ersetzt den bekannten Schwenkhebel durch einen sogenannten erweiterten Zapfen, auf dem eine einzige Spulspindel exzentrisch zur Drehachse des Zapfens gelagert ist. Die Spulspindel ist drehbar und ggf. durch einen koaxialen Motor antreibbar. Der Motor ist ebenfalls an dem Zapfen, und zwar an dessen Rückseite, angebracht. Bei dem Zapfen ist der Lagerdurchmesser derart vergrößert, daß er größer als die Länge des eigentlichen Schwenkhebels, d.h. größer als der Abstand zwischen der Schwenkachse und der Spindelachse ist. Bei dieser Lösung ergibt sich eine sehr stabile, schwingungsfreie, leichtgängige und haltbare Lagerung. Man hat zwar bisher schon auf einem Drehteller zwei Spindeln angebracht, die durch Drehen des Tellers wechselweise in Betrieb gesetzt werden (s.beispielweise die nachpublizierte EP-A- 374536). Für nur eine Spulspindel wurde jedoch stets das Schwenkhebel-Prinzip oder ein geradlinig verfahrbarer Schlitten verwandt, wenn die Spulspindel nicht ortsfest angeordnet war.

Ein weiteres Merkmal ist, daß der Schwenkhebel bzw. Zapfen nicht mehr wie bisher durch die Auflagekraft auf der Spule, sondern zwangsweise durch einen Antriebsmotor verschwenkt wird, Steuereinrichtungen hierzu ergeben sich aus den nachfolgenden Ansprüchen.

Es sei hervorgehoben, daß die Lage der Kontaktwalze im Verlauf der Spulreise auch bei wachsendem Spulendurchmesser im wesentlichen unverändert bleibt. Das heißt: Die Kontaktwalze macht in ihrer Führung nur geringfügige Bewegungen radial zur Spindel im Bereich von wenigen Millimetern, vorzugsweise weniger als 1 mm. Die erforderliche Relativbewegung, mit der der Abstand zwischen der Achse der Kontaktwalze und der Achse der Spulspindel dem wachsenden Spulendurchmesser angepaßt wird, wird durch Drehung des Zapfens während der Spulreise ausgeführt. Dabei wird die Drehung durch einen Motor bewirkt. Der Motor wird durch einen Sensor gesteuert, welcher die Bewegung der Kontaktwalze, d.h. insbesondere den Weg, den der Träger der Kontaktwalze ausführt, erfaßt. Hierdurch wird der Motor des Zapfens so gesteuert, daß der Zapfen sich auch bei sehr kleinen Bewegungen der Kontaktwalze jeweils so weit dreht, daß die Spulspindel mit dem anwachsenden Spulendurchmesser der Kontaktwalze ausweicht, während die Kontaktwalze ihre Ausgangsposition kaum verläßt und sofort wieder erreicht.

Die Betätigung des dem Zapfen zugeordneten Motors (Drehantrieb) erfolgt also in Abhängigkeit von dem Ausgangssignal des Sensors, welcher die Abweichung zwischen dem Istwert und dem Sollwert der Stellung der Kontaktwalze erfaßt. Die Betätigung des Drehantriebes kann schrittweise erfolgen. Dazu wird der Drehsteuereinrichtung ein bestimmter Höchstwert der Abweichung zwischen dem Istwert und dem Sollwert der Stellung der Kontaktwalze vorgegeben, z.B. einprogrammiert. Solange die Abweichung kleiner als dieser vorgegebene Höchstwert der Abweichung ist, wird der Drehantrieb gebremst, so daß der Zapfen seine Drehstellung nicht ändern kann. Überschreitet die tatsächliche Abweichung zwischen dem Sollwert und dem Istwert der Stellung der Kontaktwalze den vorgegebenen Höchstwert, wird die Bremse gelöst und der Zapfen mit vorgegebener Geschwindigkeit gedreht, bis die Abweichung zwischen Sollwert und Istwert wieder unterhalb des vorgegebenen Höchstwertes der Abweichung liegt.

Bei einer anderen Verfahrensweise wird der Drehantrieb durch die Drehsteuereinrichtung und den Sensor so betätigt, daß der Drehantrieb ständig in Betrieb ist und den Zapfen derart ununterbrochen dreht, daß die Abweichung zwischen dem Sollwert und dem Istwert der Stellung der Kontaktwalze auf einen bestimmten, niedrigen Wert ausgeregelt wird.

Die Kontaktwalze und ihr Träger sowie die Spulspindel und der Zapfen mit dem Drehantrieb bilden also gemeinsam mit der Drehsteuereinrichtung und dem Sensor einen Regelkreis, durch welchen die Position der Kontaktwalze im wesentlichen unverändert gehalten wird.

Im Gegensatz zu allen bekannten Aufspulmaschinen wird bei der Aufspulmaschine nach dieser Erfindung der Achsabstand zwischen den Kontaktwalze und der Spulspindel nicht in Abhängigkeit von der zwischen der Kontaktwalze und der Spulspindel herrschenden Anpreßkraft, sondern durch einen Drehantrieb bestimmt, welcher den Zapfen positiv im Sinne der Vergrößerung des Achsabstandes antreibt.

Stick-Slip-Erscheinungen bei der Drehung des Zapfens treten nicht auf, da der Zapfen positiv, d.h. zwangsweise angetrieben wird. Die Höhe der Anpreßkraft wird allein durch die auf die Kontaktwalze einwirkende Kraft bestimmt.

Die Aufspulmaschine nach dieser Erfindung wird vorzugsweise zum Aufspulen frischgesponnener Chemiefasern in Spinnanlagen benutz.

Bei einer bevorzugten Ausführung ergibt sich, daß die Anpreßkraft zunächst zunimmt. Es wird also zu Beginn der Spulreise mit niedriger Anpreßkraft gewickelt und dadurch eine Schädigung der ersten Fadenlagen vermieden. Weiterhin kann die Änderung der Anpreßkraft gering gehalten werden. Hierzu sind die Führung der Kontaktwalze sowie der Drehpunkt des Zapfens und der Drehkreis, auf dem die Spindelachse liegt (Spindeldrehkreis), sowie der Radius der Kontaktwalze relativ zueinander so ausgelegt, daß bei dem gewünschten maximalen Durchmesserverhältnis die Änderung der Anpreßkraft der Kontaktwalze auf die Spule im Verlauf der Spulreise in den gewünschten Grenzen bleibt. Als Durchmesserverhältnis wird hier der Quotient: Durchmesser der Spulspindel zu Beginn der Spulreise (Leerhülse) / Durchmesser der Spulspindel zum Ende der Spulreise (Vollspule) verstanden. Dieses Betriebsdurchmesserverhältnis beträgt bei modernen Aufspulmaschinen mindestens 1:3. Die zugelassene Änderung der radialen Anpreßkraft beträgt jedenfalls weniger als 50%, wobei die Anpreßkraft von einem niedrigeren Wert ausgeht, sich also zunächst allenfalls erhöhen darf. Die von der Kontaktwalze auf die Spule ausgeübte Radialkraft wird sich bei der Lösung nach Anspruch 3 im Verlaufe der Spulreise um nicht mehr als 10%, nach dem Wickeln der ersten Fadenschichten vorzugsweise um nicht mehr als 5% ändern.

Die Aufspulmaschine nach dieser Erfindung wird so betrieben, daß der Zapfen bei wachsendem Spulendurchmesser in demselben Drehsinn gedreht wird wie die Spulspindel. Die Spulspindel wird durch Achsantriebsmotoren angetrieben.

Wie bereits ausgeführt, wird es nach der Erfindung möglich, den Anpreßdruck zwischen der Kontaktwalze und der Spulspindel bzw. Spule im Verlaufe der Spulreise innerhalb eines geringen, spultechnisch unbedenklichen Bereiches konstant zu halten.

Beim Aufwickeln von Chemiefasern, für die die Aufspulmaschine in erster Linie bestimmt ist, ist damit zu rechnen, daß der Faden im allgemeinen senkrecht von oben nach unten läuft. Da die Kontaktwalze zwischen der Changierung und der Spulspindel angeordnet ist, wird sowohl der Träger als auch die Kontaktwalze durch eine Schwerkraftkomponente belastet. Durch weitere Maßnahmen kann die radial wirkende Auflagerkraft zwischen Kontaktwalze und Spule auf das wickeltechnisch zulässige Maß eingestellt werden. Die Entlastungseinrichtung kann z.B. ein Kraftgeber für eine konstante Kraft, z.B. eine Feder oder eine pneumatische oder hydraulische Zylinder-Kolben-Einheit, sein, welche mit konstantem Druck beaufschlagt wird.

Bei wickeltechnisch schwierigen Aufgaben ergibt sich auch die Möglichkeit, eine z.B. hydraulische oder pneumatische Entlastungseinrichtung entsprechend dem gewünschten Verlauf der Anpreßkraft während der Spulreise zu steuern.

Wenn die Kontaktwalze so gelagert ist, daß sie nicht mit ihrer Schwerkraft, sondern schwerkraftfrei auf der Spule aufliegt, so wird eine Belastungseinrichtung, z.B. eine hydraulische oder pneumatische Zylinder-Kolben-Einheit vorgesehen, die auf den Träger der Kontaktwalze einwirkt und die notwendige Anpreßkraft erzeugt. Dabei kann die Belastungseinrichtung so ausgelegt sein, daß sie eine konstante Anpreßkraft erzeugt. Es ist aber auch möglich, die Belastungseinrichtung so auszulegen, daß die Anpreßkraft im Verlaufe der Spulreise nach einem bestimmten einprogrammierten Verlauf gesteuert wird.

Der Träger, auf welchem die Kontaktwalze gelagert wird, ist vorzugsweise eine Schwinge, die an der einen Seite im Maschinengestell schwenkbar gelagert ist und an deren anderem freien Ende die Kontaktwalze sitzt (Anspruch 8). Wenn die Kontaktwalze mit ihrem Eigengewicht auf der Spule aufliegen soll, so ist die Schwinge horizontal oder geneigt angeordnet. Wenn die Kontaktwalze ohne Einfluß ihres Gewichtes an der Spule aufliegen soll, so muß die Schwinge im wesentlichen senkrecht angeordnet sein.

Durch Anspruch 9 ergibt sich eine verschleißfeste Aufhängung, die überdies den Vorteil hat, daß die Schwenkbewegung der Kontaktwalze einer mit der Auslenkung zunehmenden Kraft unterliegt. Daher kann für die Null-Stellung der Kontaktwalze eine im Verlauf der Spulreise stabile Position ohne regeltechnische Schwierigkeiten eingestellt werden.

Im übrigen hat die Aufhängung in einem Gummiblock aber auch den Vorteil, daß der Gummiblock nicht nur die Schwenkbewegung im Rahmen der geringfügigen Meßausschläge der Kontaktwalze, sondern auch eine Bewegung senkrecht dazu, d.h. auf der Verbindungslinie zwischen der Schwenkachse und der Achse der Kontaktwalze, zuläßt. Dadurch kann sich die Kontaktwalze nicht nur in Schwenkrichtung, sondern auch senkrecht dazu, parallel zur Achse der Spulspindel ausrichten. Besonders wichtig ist auch, daß der Gummiblock die Bewegung der Kontaktwalze dämpft.

Die Changierung nach dieser Erfindung kann eine der aus dem Stand der Technik bekannten Changiereinrichtungen sein. Hierbei ist insbesondere hinzuweisen auf die Flügelchangierung nach EP-B 114 642, eine Kehrgewindechangierung nach US-PS 3,664,596, eine Nutwalzenchangierung nach US-PS 3,797,767 oder andere Changiereinrichtungen. Die Changiereinrichtung kann im Maschinengestell ortsfest angebracht sein.

Bekanntlich wird der Faden, der die Kontaktwalze umschlingt, auf der Kontaktwalze mit dem Changiergesetz der Changiereinrichtung abgelegt, wobei die Hubumkehr von dem Abstand zwischen der Changiereinrichtung und der Auflauflinie des Fadens auf die Kontaktwalze abhängt. Jede Änderung dieses Abstandes geht in das Ablagegesetz ein.

Durch die Ausführung nach Anspruch 10 und 11 bzw. 12 wird erreicht, daß sich trotz der geringfügigen Bewegung der Kontaktwalze der Abstand zwischen der Changiereinrichtung und der Kontaktwalze im Verlaufe der Spulreise nicht ändert. Hierzu wird die Changiereinrichtung vorzugsweise ebenfalls auf einer Schwinge gelagert, die entweder gleichachsig zu der Schwinge der Kontaktwalze oder an der Schwinge der Kontaktwalze schwenkbar gelagert ist. Hierdurch wird es möglich, zur Wartung die Changiereinrichtung von der Kontaktwalze abzuheben, so daß einerseits die Kontaktwalze und andererseits die Changiereinrichtung gut zugängig ist. Andererseits wird durch die Maßnahme nach den Ansprüchen 8 bis 12 vermieden, daß die Changierung bei ihrer Relativbewegung zu der Kontaktwalze auch eine Bewegung senkrecht zum Fadenlauf ausführt. Dies ist insbesondere wichtig, wenn - wie durch Anspruch 13 vorgeschlagen - auf den Träger der Changierung eine Antriebseinrichtung einwirkt, durch welche der Abstand zwischen der Kontaktwalze und der Changierung im Verlaufe der Spulreise veränderbar ist. Damit bietet die Erfindung auch die Möglichkeit, während der Spulreise mit veränderlichem Changierhub zu fahren. Hierzu wird die Antriebseinrichtung gemäß Anspruch 14 nach einem vorgegebenen Programm gesteuert. Durch entsprechende Programmierung kann im Verlauf der Spulreise, insbesondere zu Anfang der Spulreise eine Hubverkürzung stattfinden (Anspruch 15). Hierzu wird auf den Spulenaufbau nach der US-PS 4,789,112 (Bag. 1540) verwiesen. Weiterhin ist es möglich, durch entsprechende Programmierung eine Atmung durchzuführen (Anspruch 16), wie es z.B. in der US-PS 4,325,517 (Bag. 1157) und der DE-OS 37 23 524 A1 (IP-1536) beschrieben ist. Ebenso ist es möglich, die Changiereinrichtung relativ zur Kontaktwalze axial zeitlich wiederkehrend hin- und herzuverschieben, um auf diese Weise eine Hubverlegung zu bewirken.

Zum Spulenwechsel kann die Kontaktwalze eine geringe Ausweichbewegung durchführen, um die in die Betriebsposition einfahrende Leerhülse nicht zu behindern. Dabei wird die Beweglichkeit der Kontaktwalze benutzt, die im Rahmen dieser Erfindung dazu dient, um den Drehantrieb des Zapfens im Laufe der Spulreise in Abhängigkeit von dem wachsenden Spulendurchmesser zu steuern bzw. zu regeln. Diese Funktion wird jedoch außer Kraft gesetzt während der Bildung der ersten Fadenlagen auf der Leerhülse.
Zum Spulenwechsel kann der Zapfen auch weitergedreht werden, damit die Spule von der Kontaktwalze freikommt. Um die Spulspindel nach dem Abnehmen der vollen Spule und dem Aufsetzen der Leerhülse wieder in die Anfangsstellung der Betriebsposition zu fahren, kann der Zapfen im gleichen Drehsinn oder auch "rückwärts" gedreht werden.

Die Meßfunktion der Kontaktwalze, durch die der wachsende Spulendurchmesser erfaßt wird, kann nach Ablauf einer bestimmten einprogrammierten Zeit oder nach Durchführung des Austausches der vollen Spulen gegen Leerhülsen an der in Ruhestellung befindlichen Spulspindel dadurch wieder in Gang gesetzt werden, daß die Kontaktwalze abgesenkt und in Kontakt mit der Spulspindel gebracht wird. Eine besondere Steuerung wird indes entbehrlich durch die Maßnahme nach Anspruch 20. Hierbei erfolgt das Wiederingangsetzen der Meßfunktion der Kontaktwalze dadurch, daß sich bei wachsendem Spulendurchmesser wieder Kontakt zwischen Spule und Kontaktwalze und damit ein Meßausschlag des Trägers der Kontaktwalze ergibt.

Bevorzugt ist vorgesehen, daß während der kontaktlosen Zeit die Kontaktwalze angetrieben wird, vorzugsweise mit einer Umfangsgeschwindigkeit angetrieben wird, die im wesentlichen der Soll-Umfangsgeschwindigkeit der Spule entspricht. Ein geeigneter Antrieb hierfür ist aus der DE-A 38 34 032 ersichtlich.

Im folgenden wird die Erfindung anhand von Ausführungsbeispielen beschrieben.

Es zeigen:
- Fig. 1: die Seitenansicht einer Aufspulmaschine im Betrieb;
- Fig. 2: die Frontansicht der Aufspulmaschine im Betrieb;
- Fig. 3, 4: Ausführungsbeispiele, bei welchen der Abstand zwischen Changiereinrichtung und Kontaktwalze steuerbar ist;
- Fig. 5, 6: Diagramme für den Verlauf der Anpreßkraft zwischen Kontaktwalze und Spule;
- Fig. 7: Aufhängung der Führung der Kontaktwalze (Detail);
- Fig. 8: eine Spule, die mit der Aufspulmaschine hergestellt ist;
- Fig. 9: Programm zur Veränderung des Abstandes zwischen Changierung und Kontaktwalze.
- Fig. 10: Detail der Figuren 1, 2, 3 bei welchen der Zapfenmotor als Bremsmotor ausgeführt ist.

Die Aufspulmaschinen, die in den Figuren 1 bis 3 dargestellt sind, unterscheiden sich lediglich in Einzelheiten. Daher bezieht sich die folgende Beschreibung auf sämtliche Ausführungsbeispiele. Auf die unterschiedlichen Einzelheiten wird jeweils hingewiesen.

Der dargestellten Aufspulmaschine wird der Faden 3 durch Lieferwerk 17 ohne Unterbrechung mit konstanter Geschwindigkeit zugeliefert. Der faden wird zunächst durch den Kopffadenführer 1 geführt, der die Spitze des Changierdreiecks bildet. Sodann gelangt der Faden mit Bewegungsrichtung 2 zu der Changiereinrichtung 4, die später beschrieben wird. Hinter der Changiereinrichtung wird der Faden an der Kontaktwalze 11 mit mehr als 90° umgelenkt und sodann auf der Spule 6 aufgewikkelt. Die Spule 6 wird auf der Spulhülse 10 gebildet. Die Spulhülse 10 ist auf der frei drehbaren Spindel 5 aufgespannt, Die Spulspindel 5 befindet sich mit der darauf aufgespannten Spulhülse 10 und der darauf zu bildenden Spule 6 in dem Beginn der Betriebsposition. Die Spulspindel 5 ist in einem drehbaren Zapfen 18 frei drehbar gelagert. Bei allen Ausführungsbeispielen wird die Spindel 5 durch Synchronmotor 29 angetrieben. Der Synchronmotor 29 ist fluchtend mit der Spindel 5 an dem Zapfen 18 befestigt. Der Synchronmotor 29 wird durch Frequenzgeber 30 mit Drehstrom von steuerbarer Frequenz versorgt. Die Ansteuerung des Frequenzgebers 30 geschieht durch ein Steuergerät 31, das von einem Drehzahlsensor 53 angesteuert wird. Der Drehzahlsensor 53 tastet die Drehzahl der Kontaktwalze ab. Durch das Steuergerät 31 wird der Frequenzgeber 30 der Spindel 5 so gesteuert, daß die Drehzahl der Kontaktwalze 11 und damit auch die Oberflächengeschwindigkeit der Spule trotz wachsenden Spulendurchmessers konstant bleibt.

Der Synchronmotor 29 kann ersetzt werden durch einen Asynchronmotor. In diesem Falle wird den Steuerfrequenzen f4 bzw. f1 ein Regelsignal überlagert, so daß der Sollwert der Spindeldrezahl, der jeweils durch das Steuergerät 31 vorgegeben ist, genau eingehalten wird. Eine geeignete Steuerung ergibt sich aus der DE-C 34 25 064 (IP-1348).

Der Zapfen 18 ist im Gestell 16 der Aufspulmaschine drehbar gelagert und wird durch den Antriebsmotor (Zapfenmotor 33) verschwenkt.

Wie Fig. 2 zeigt, geschieht die Lagerung dadurch, daß auf dem Umfang 19 des Zapfens 18 geeignete Wälzlager, hier als Beispiel Kugellager 20, angebracht werden. Diese Art der Lagerung gewährleistet den genauen Rundlauf, den Leichtlauf und die Haltbarkeit. Es ist daher insbesondere gewährleistet, daß die Spindelachse stets parallel zur Achse der Kontaktwalze liegt.

Der Zapfenmotor 33 wirkt über eine zentrische Welle 23 auf den Zapfen 18.

Der Zapfenmotor 33 dient dazu, den Zapfen in dem Sinne zu drehen, daß der Achsabstand zwischen der Kontaktwalze 11 und der Spindel 5 bei wachsendem Spulendurchmesser vergrößert wird.

Der Zapfenmotor 33 kann als Bremsmotor ausgebildet sein. Ein solcher Bremsmotor hat die Eigenschaft, daß sein Läufer unbeweglich festgestellt wird, d.h. nicht mehr drehbar ist, wenn der Bremsmotor nicht an eine Stromguelle angeschlossen ist. Ein solcher Zapfenmotor 33, der als Bremsmotor ausgeführt ist, ist schematisch in der Fig. 10 dargestellt. Fig. 10 ist eine Detailzeichnung zu den Figuren 1, 3, 4 und zeigt den Drehantrieb und die Drehsteuereinrichtung für den Zapfen 18. Die Welle 70 des Zapfenmotors 33 und des Zapfens 18 wird durch eine Bremse 71 beaufschlagt. Die Bremse 71 wird durch einen Elektromagneten 72 betätigt. Der Elektromagnet 72 ist mit der Drehsteuereinrichtung 54 verbunden. Die Drehsteuereinrichtung 54 schließt wechselweise entweder den Läuferstromkreis des Zapfenmotors 33 oder den Stromkreis des Elektromagneten 72 der Bremse 71 in Abhängigkeit vom Ausgangssignal des Sensors 52, welcher die Bewegung des Trägers 48 bzw. 63 für die Kontaktwalze abtastet.

Der Zapfenmotor 33 kann aber auch ein Schrittmotor sein, der sich mit sehr langsamer Geschwindigkeit ununterbrochen dreht und der durch die Drehsteuereinrichtung 54 in Abhängigkeit vom Ausgangssignal des Sensors 52, welcher die Bewegung des Trägers 48 für die Kontaktwalze abtastet, so gesteuert wird, daß der Achsabstand zwischen der Kontaktwalze 11 und der Spindel 5 sich mit dem anwachsenden Spulendurchmesser kontinuierlich vergrößert.

Die Kontaktwalze 11 ist auf einem Träger gelagert, so daß die Kontaktwalze 11 eine Bewegung mit radialer Komponente zu der Spindel 5 ausführen kann. Als Träger für die Kontaktwalze 11 dient in dem Ausführungsbeispiel nach den Figuren 1 bis 4 die Schwinge 48.

Die Schwinge 48 ist im Maschinengestell 16 um die Schwenkachse 50 schwenkbar gelagert. die Schwenkachse 50 liegt - wie bereits gesagt - so, daß die Kontaktwalze 11 mit einer Radialkomponente zur Spindel 5 beweglich ist. Die Schwenkachse 50 wird durch einen Gummiblock 47 gebildet. Dieser Gummiblock 47 ist im Maschinengetell 16 fest eingespannt. An dem Gummiblock 47 ist die Schwinge 48 befestigt, so daß die Schwinge 48 gummielastisch verschwenkbar ist. Ein Ausführungsbeispiel einer solchen Lagerung der Schwinge 48 ist in Fig. 7 im Detail dargestellt. Dabei ist der Gummiblock 47 ein zylindrischer Körper, der in den Ringraum zwischen der Schwenkachse 50 und dem Lagerauge der Schwinge 48 eingebracht ist. Die Schwenkachse 50 ist im Maschinengestell 16 drehfest gelagert. Der Innenumfang des Gummiblocks 47 ist mit der Schwenkachse 50 drehfest verbunden. Der Außenmantel des Gummiblocks 47 ist mit dem Innenmantel der Buchse der Schwinge 48 drehfest verbunden.

Mit der Schwinge 48 kann die Kontaktwalze 11 vor dem wachsenden Spulendurchmeser der in der Betriebsstellung befindlichen Spindel 5 um eine sehr geringe Wegstrecke von z.B. 2 mm ausweichen.

Wie bereits oben ausgeführt, können alle denkbaren Changiereinrichtungen Verwendung finden. Bei dem Ausführungsbeispiel nach den Figuren 1 bis 4 ist die Changiereinrichtung 4 eine sog. Flügelchangierung. Sie weist zwei Rotoren 12 und 13 auf, die durch ein Getriebe 22 miteinander verbunden sind und durch den Motor 14 angetrieben werden. An den Rotoren 12 und 13 sind Flügel 7 und 8 befestigt, wie sich insbesondere aus den Figuren 2 und 3 ergibt. Die Rotoren 12,13 drehen sich mit unterschiedlicher Drehrichtung 27, 28 und führen dabei den Faden 3 an einem Leitlineal 9 entlang, wobei der eine Flügel die Führung in der einen Richtung übernimmt und dann unter das Leitlineal 9 taucht, während der andere Flügel die Führung in der anderen Richtung übernimmt und dann unter das Leitlineal 9 taucht. Der Changiermotor 14 wird in der Regel mit konstanter Drehzahl angetrieben, kann aber auch in Abhängigkeit von den Signalen eines Programmgebers steuerbar sein.

Unabhängig von der Art der Changiereinrichtung 4 kann das Gehäuse der Changiereinrichtung 4 ortsfest befestigt sein. Bei der ortsfesten Aufhängung der Changiereinrichtung 4 ändert sich der Abstand zwischen der Kontaktwalze 11 und dem Changierfadenführer, wenn auch die Meßbewegungen der Kontaktwalze 11 sehr klein und fast vernachlässigbar sind.

Bei den Ausführungsbeispielen nach den Figuren 1 bis 4 ist die Changiereinrichtung 4 beweglich im Maschinengestell 16 der Aufspulmaschine gelagert. Hierzu dient eine Schwinge 49, an deren freiem Ende die Changiereinrichtung befestigt ist und die mit dem anderen Ende derart schwenkbar gelagert ist, daß die Changiereinrichtung eine Bewegung senkrecht zu sich selbst und zu der Kontaktwalze 11, d.h. eine Parallelverschiebung ausführen kann.

Bei den Ausführungsbeispielen nach Fig. 1 bis 4 ist die Schwinge 49 im Maschinengestell 16 frei schwenkbar gelagert. Dabei ist die Schwenkachse im wesentlichen gleichachsig zu der Schwenkachse 50 der Schwinge 48 angeordnet.

Bei dem Ausführungsbeispiel nach den Figuren 1 und 3 liegt die Schwinge 49 für die Changiereinrichtung mit Abstützung 51 auf der Schwinge 48 für die Kontaktwalze 11. Daher macht die Schwinge 49 die Bewegungen der Schwinge 48 mit. Sie ist aber andererseits unabhängig hochklappbar, was zur Wartung der Kontaktwalze 11 und der Changiereinrichtung 4 von großem Vorteil ist. Durch eine Zylinder-Kolben-Einheit 21, die pneumatisch beaufschlagt wird und die von unten auf die Schwinge 48 einwirkt, kann das Gewicht, das auf der Kontaktwalze 11 und damit als Anpreßkraft auf der Spule 6 lastet, ganz oder teilweise kompensiert werden. Dabei handelt es sich um das Gewicht der Changiereinrichtung 4 und der Kontaktwalze 11 (Ausführungsbeispiele nach Fig. 1 bis 4, 7) oder nur der Kontaktwalze 11 (Ausführungsbeispiele nach Fig. 5, 6).

Bei allen Ausführungsbeispielen ist ein Sensor 52 ortsfest im Maschinengestell angeordnet. Dieser Sensor 52 tastet die Bewegung der Schwinge 48 ab, wobei der Sensor 52 den Abstand zur Schwinge 48, also den Weg der Schwinge 48 mißt. Z.B. bei Überschreiten eines vorbestimmten Abstandes gibt der Sensor 52 ein Ausgangssignal, das einer Steuereinrichtung 54 für den Zapfenantrieb 33 aufgegeben wird. Auf die weitere Funktion wird später eingegangen.

Die Betriebsweise der Aufspulmaschine ist für alle Ausführungsbeispiele dieselbe. Im folgenden wird die Betriebsweise anhand des Ausführungsbeispiels nach den Figuren 1, 2 beschrieben.

In Fig. 1 ist der Betrieb der Spulspindel 5 gezeigt. Auf die Leerhülse 10 sind nur wenige Lagen gewickelt und die Kontaktwalze 11 liegt in Umfangskontakt an der zu bildenden Spule 6 an. Bei wachsendem Spulendurchmesser führt die Kontaktwalze 11 eine geringe radiale Bewegung aus. Die Wegstrecke dieser Bewegung wird durch den Abstandssensor 52 erfaßt. Abhängig von dem Ausgangssignal des Abstandssensors 52 wird der Zapfenmotor 33 über die Steuereinrichtung 54 derart angesteuert, daß sich der Zapfen 18 um einen geringen Drehwinkel weiterdreht in dem Sinne, daß der Achsabstand zwischen der Kontaktwalze 11 und der Spindel 5 vergrößert wird. Die Drehrichtung der Spindel 5 ist durch Pfeil 55 markiert. Da der Faden 3 die Kontaktwalze 11 im Gegenuhrzeigersinn umschlingt, wird er Spindel 5 und Spule 6 im Uhrzeigersinn umschlingen. Folglich dreht sich die Spindel 5 auch im Uhrzeigersinn. Daher dreht sich auch der Zapfen 18 im Uhrzeigersinn mit Drehrichtung 56.

Für die Ansteuerung des Zapfenmotors 33 sieht die Erfindung zwei alternative Verfahren vor:
Wenn der Zapfenmotor 33 - wie in Fig. 7 dargestellt - als Bremsmotor ausgeführt ist, so wird die Welle 70 des Zapfenmotors 33 durch die Bremse 71 zunächst festgestellt, so daß sich auch der Zapfen 18 nicht drehen kann, wenn der Spulendurchmesser anwächst. Dadurch wird die Kontaktwalze 11 aus ihrer Soll-Stellung herausgedrückt in eine Ist-Stellung. Es wird in der Steuereinrichtung 54 ein bestimmter zulässiger Höchstwert für die Abweichung zwischen der Ist-Stellung und der Soll-Stellung der Kontaktwalze 11 vorgegeben. Sobald durch den Abstandssensor 52 festgestellt wird, daß die Abweichung zwischen der Soll-Stellung und der Ist-Stellung den vorgegebenen Höchstwert überschreitet, wird die Bremse 71 mittels des Magneten 72 gelöst und gleichzeitig der Läufer der Zapfenmotors 33 an seine Stromquelle angeschlossen. Hierdurch wird der Zapfenmotor 33 mit langsamer, aber konstanter Geschwindigkeit ein Stück weiter gedreht, bis durch den Sensor 52 festgestellt wird, daß die Kontaktwalze 11 im wesentlichen wieder ihre Soll-Stellung erreicht hat. Der zugelassene Höchstwert der Abweichung zwischen der Soll-Stellung und der Ist-Stellung der Kontaktwalze ist sehr gering und kann z.B. 1 mm betragen. Nunmehr wird der Zapfenmotor 33 wieder ausgeschaltet und stattdessen die Bremse 71 aktiviert. Dadurch wird die Welle 70 der Zapfenmotors 33 und damit auch der Zapfen 18 wieder gegen Drehen festgestellt.

Bei dem anderen Verfahren ist der Zapfenmotor 33 ständig mit einer Stromquelle verbunden. Die sehr niedrige Geschwindigkeit des Zapfenmotors 33 wird dabei mittels des Abstandssensors 52 und der Drehsteuereinrichtung 54 so gesteuert, daß die Kontaktwalze 11 ihre Soll-Stellung nicht verläßt bzw. daß die Abweichung zwischen der Ist-Stellung und der Soll-Stellung möglichst klein bleibt. Bei dieser Ausführung ist ein Zapfenmotor 33 erforderlich, dessen Drehgeschwindigkeit nicht von dem Drehmoment abhängt. Daher kann bei diesem Zapfenmotor 33 der Kontaktdruck zwischen der Kontaktwalze 11 und der Spulspindel 5 bzw. der darauf gebildeten Spule 6 bei dem erstgenannten Verfahren nicht zu einer Drehung des Zapfens 18, bei dem letztgenannten Verfahren nicht zu einer Erhöhung der Drehgeschwindigkeit des Zapfens 18 führen.

Die Endlage der Spule ist mit (6) und die Endlage der Spindel mit (5) markiert. Daraus ergibt sich, daß das Zentrum der Spulspindel 5 während der Spulreise mit der Drehung des Zapfens 18 einen Teil, den sog. Betriebsbereich, des Spindeldrehkreises befahren hat. Dieser Betriebsbereich ist in Fig. 1 mit dem Bezugszeichen 57 markiert. Die größte Änderung der radialen Anpreßkraft tritt nun ein zwischen der Ausgangslage, in der die Spindel 5 erstmalig in Kontakt mit der Kontaktwalze 11 gebracht wird und derjenigen Lage, in der die Spindelachse der Spindel 5 auf der Tangente 58 liegt, welche man vom Zentrum der Kontaktwalze 11 an den Betriebsbereich des Spindeldrehkreises zieht. Der Winkel alpha, den das Zentrum der Spulspindel 5 dabei relativ zu dem Zentrum der Kontaktwalze 11 umfahren hat, sollte nun möglichst klein sein. In Fig. 1 wurde dieser Winkel recht groß dargestellt, um eine bessere zeichnerische Klarheit zu gewinnen. In Wirklichkeit ist dieser Winkel wesentlich kleiner, und zwar vorzugsweise kleiner als 15°. Der besondere Vorteil der Erfindung besteht darin, daß auch bei kleinem Durchmesserverhältnis (Durchmesser der Leerhülse 10 zu Durchmesser der Vollspule 6) von weniger als 1:3 und auch, wenn der Umschlingungswinkel des Fadens 3 an der Kontaktwalze 11 größer als 90° ist, die Änderung der Anpreßkraft gering gehalten werden kann. Dabei ist ein weiterer Vorteil darin zu sehen, daß - wie sich auch aus Fig. 1 ergibt - bei wachsendem Spulendurchmesser eine Vergrößerung und nicht eine Verkleinerung des Umschlingungswinkels an der Kontaktwalze eintritt. Eine Verkleinerung des Umschlingungswinkels hätte einen verstärkten Schlupf des Fadens 3 auf der Kontaktwalze 11 zur Folge.

Eine Erhöhung des Schlupfes führt zu einer Veränderung der Fadenzugkraft, und zwar insbesondere dann, wenn die Kontaktwalze 11 angetrieben wird oder zum Zwecke des Fadenspannungsabbaus mit einer Leistung angetrieben wird, die größer als die Leerlaufleistung ist; vgl. DE-OS 35 13 796 (= Bag. 1400).

Ein weiterer Vorteil liegt darin, daß die Anpreßkraft im Verlauf der Spulreise und insbesondere zu Beginn der Spulreise von einem relativ geringen Wert ausgeht und zunimmt. Dadurch wird dem Umstand Rechnung getragen, daß die Anpreßkraft beim Wickeln der ersten Lagen relativ gering sein und später zunehmen sollte.

Diese Vorteile ergeben sich insbesondere daraus, daß die Position der Kontaktwalze 11 während der Spulreise - von wickeltechnisch unbedeutenden Änderungen abgesehen - unverändert bleibt, gleichwohl aber die Anpreßkraft durch die Beweglichkeit der Kontaktwalze 11 und die auf sie einwirkende Kraft ausgeübt wird, im Gegensatz zu der bekannten Aufspulmaschine, bei der die Anpreßkraft durch das auf den Zapfen 18 einwirkende Drehmoment aufgebracht wird und daher in starkem Maße von der Relativlage zwischen Spulspindel 5 und Kontaktwalze 11 abhängig ist.

Durch die Figuren 5 und 6 wird noch einmal veranschaulicht, worauf es nach dieser Erfindung bei der Auslegung der Aufspulmaschine zur Minimierung der Schwankung der Anpreßkraft zwischen Kontaktwalze 11 und Spule 6 besonders ankommt. Die Figuren 5 und 6 zeigen die Geometrie des Querschnitts der Aufspulmaschine mit der Kontaktwalze 11, der Spulspindel 5 zu Beginn der Spulreise, der vollen Spule 6 zum Ende der Spulreise und dem Betriebsbereich B des Spindeldrehkreises, den der Zapfen 18 mit der Achse der Spulspindel 5 beschreibt. Während einer Spulreise bewegt sich die Achse der Spulspindel 5 zwischen den Punkten A1 und A2 auf dem Spindeldrehkreis S. Der Abschnitt zwischen den Punkten A1 und A2 wird hier als Betriebsbereich B, in Fig. 1 mit 57, bezeichnet. Dargestellt ist ferner in verschiedener geometrischer Lage die Schwinge 48, an der die Kontaktwalze 11 drehbar gelagert ist, sowie die Schwenkachse 50, um die die Schwinge schwenkbar ist.

Die Anpreßkraft, mit der die Kontaktwalze 11 auf der Spule 6 aufliegt, hat jeweils die Richtung der Verbindungslinie zwischen dem Mittelpunkt K der Kontaktwalze 11 und der Achse A der Spulspindel 5. Die eine Extremrichtung geht durch die Punkte K und A1, d.h. der Position der Achse der Spulspindel 5 zu Beginn der Spulreise. Die andere Extremrichtung ist die Tangente von der Achse K aus an den Betriebsbereich B des Spindeldrehkreises S. Es ist sowohl aus Fig. 5 als auch Fig. 6 ersichtlich, daß die Wirkungslinie der Kraft G, die die Kontaktwalze 11 ausübt, die Führungsrichtung der Kontaktwalze 11, also die Senkrechte G zur Schwinge 48 im Punkte K ist. Diese Kraft G zerlegt sich zu Beginn der Spulreise in die Anfangsanpreßkraft P1, die durch die Anfangslage A1 der Spindelachse geht, und eine Kraft parallel zur Schwinge 48. Im Extremfall zerlegt sich die Kraft G wiederum in die Parallelkraft der Schwinge 48 und die in der Tangente T wirkende extreme Anpreßkraft PE.

Es ist wiederum aus Fig. 5 und 6 ersichtlich, daß der Unterschied zwischen der Anfangskraft P1 und der Extremkraft PE relativ gering ist, weil der Bogen, welchen die Anfangskraftrichtung der Kraft P1 (Verbindungslinie zwischen K und A1) aus dem Spindeldrehkreis S abschneidet, nur eine geringe Bogenhöhe H hat. Maßgebend hierfür ist die Relativlage des Mittelpunktes MR des Zapfens 18, des Radius des Spindeldrehkreises sowie die Lage der Kontaktwalze 11 und die Ausgangslage A1 der Spulreise.

Es ist aus Fig. 5 aber darüber hinaus ersichtlich, daß die Differenz zwischen der Anfangsanpreßkraft P1 und der extremen Anpreßkraft PE weiterhin vermindert werden kann, wenn die Führungsrichtung der Kontaktwalze 11, die durch die Lage des Schwenkpunktes 50 vorgegeben ist, so gelegt wird, daß die Führungsrichtung bzw. die Kraftrichtung G den Betriebsbereich B des Spindeldrehkreises S schneidet. Bei einer solchen besonders günstigen geometrischen Auslegung nimmt die Anpreßkraft im Verlaufe der Spulreise zunächst geringfügig ab, bis sie genau den Wert der Wirkkraft G hat; dann nimmt die Anpreßkraft geringfügig bis zu dem Extremwert PE zu und anschließend wieder ab. Diese geometrische Auslegung ist daher besonders bevorzugt und wird von Anspruch 2 umfaßt.

Zum Verfahren der Changierung:
Es ist in den Ausführungsbeispielen der Figuren 1, 3, 4 dargestellt, daß die Changierung 4 auf einer Schwinge 49 derart beweglich gelagert ist, daß der Abstand zwischen der Changiereinrichtung 4 und der Kontaktwalze 11 veränderbar ist.

Bei dem Ausführungsbeispiel nach Fig. 1 ist der geringste Abstand zwischen der Changiereinrichtung 4 und der Kontaktwalze 11, der während des Spulbetriebes eingehalten wird, durch den Anschlag 51 vorgegeben. Das bedeutet, daß während der Spulreise der Abstand nicht verändert wird. Der Abstand läßt sich aber vergrößern, wenn die Aufspulmaschine gewartet werden soll.

Um den Drehantrieb des Zapfens 18 wieder in Gang zu setzen, sind zwei Verfahren möglich. Nach dem ersten Verfahren wird die Zeit, welche für den Spulenwechselvorgang notwendig ist, in einen Zeitgeber einprogrammiert und von diesem Zeitgeber vorgegeben. Diese Zeit wird allerdings nicht nur nach dem Erfordernis des Spulenwechselvorgangs, sondern auch nach aufwickeltechnischen Gesichtspunkten vorgegeben. Hierauf wird später eingegangen. Nach Ablauf der vorgegebenen Zeit setzt der Zeitgeber den Drehantrieb 33 des Zapfens 18 dadurch wieder in Betrieb, daß der Druck in den Entlastungseinrichtung 21 auf das für den Normalbetrieb gewünschte Maß herabgesetzt wird. Dadurch senkt sich die Kontaktwalze 11 wieder ab, bis sie auf der Spule 6 liegt. Nunmehr befindet sich der Sensor 52 wieder in Funktion und steuert den Drehantrieb 33 des Zapfens 18 in Abhängigkeit von den Meßbewegungen der Kontaktwalze 11.

Nach dem anderen möglichen Verfahren werden auf der Leerhülse 10 der in Betrieb gegangenen Spulspindel 5 so viele Fadenlagen gebildet, bis die entstehende Spule 6 gegen die Kontaktwalze 11 wächst. Dadurch entsteht ein Ausschlag an der Schwinge 48, der von dem Sensor 52 erfaßt wird. Das Ausgangssignal wird nunmehr auch benutzt, um den Druck in der Entlastungseinrichtung 21 wieder auf das für den Normalbetrieb gewünschte Maß herabzusetzen.

Wie zuvor erwähnt, hat die Möglichkeit zum Abheben der Kontaktwalze 11 von der in Betrieb gegangenen Leerhülse 10 und der Spulspinder 5 zum einen den Grund, den Spulenwechsel an der Spulspindel 5 durchführen zu können. Es gibt aber auch einen aufwickeltechnischen Grund. Dieser besteht darin, daß die erste Fadenlagen ohne den Kontakt mit der Kontaktwalze 11 gewickelt werden. Beim Wickeln der ersten Fadenlagen ist die Spule 6 nämlich noch sehr hart. Daher besteht bei Kontakt der Kontaktwalze 11 mit den ersten Fadenlagen die Gefahr, daß die Fadenlagen beschädigt werden. Diese Gefahr wird nach der Erfindung vermieden. Dieser aufwickeltechnische Gesichtspunkt wird bei der Vorgabe der Zeit, in der die Kontaktwalze 11 außer Funktion bleibt, berücksichtigt.

Im übrigen bietet die Erfindung aber auch die Möglichkeit, die Kraft, mit der die Kontaktwalze 11 auf der Spule 6 aufliegt, so vorzugeben und während der Spulreise so zu programmieren, wie es aufwickeltechnisch wünschenswert oder erforderlich ist. Wenn eine konstante Auflagekraft gewünscht wird, so wird während des Aufspulvorganges nach Herstellung des Kontaktes zwischen Kontaktwalze 11 und der sich bildenden Spule 6 die Entlastungseinrichtung mit einem geringen Druck beaufschlagt, der jedoch konstant bleibt und dazu dient, einen Teil des Gesamtgewichtes von Schwinge 48 und Kontaktwalze 11 sowie Changiereinrichtung 4 zu kompensieren, um die Anpreßkraft, die durch die Kontaktwalze 11 auf die Spule 6 ausgeübt wird, auf das richtige Maß einzustellen. Es ist jedoch - wie gesagt - auch möglich, den Druck so zu steuern, daß über die Spulreise ein vorgegebener Verlauf der Anpreßkraft erzielt wird.

## Patentansprüche

1. Aufspulmaschine
für einen kontinuierlich anlaufenden Faden (3),
mit einer ortsfesten Changiereinrichtung (4) und einer Kontaktwalze (11) sowie
mit nur einer im Fadenlauf angeordneten, drehbaren Spulspindel (5), die an einem Schwenkarm (18) gelagert ist,
wobei die Kontaktwalze (11) in Umfangskontakt mit der sich auf der Spulspindel (5) bildenden Spule (6) steht und der Abstand zwischen der Achse der Kontaktwalze (11) und der Achse der in Betrieb befindlichen Spulspindel (5) entsprechend dem wachsenden Spulendurchmesser während der Spulreise durch Schwenkung des Schwenkarmes (18) während der Spulreise veränderbar ist,
dadurch gekennzeichnet, daß
der Schwenkarm (18) ein drehbarer, erweiterter Zapfen (18) ist, in dem exzentrisch die Spindel (5) gelagert ist,
daß die Schwenklagerung (20) des Zapfens (18) auf einem Radius liegt, der größer ist als die Exzentrizität der Spindel (5) gegenüber der Achse des Zapfens (18),
und daß die Spulspindel (5) nach dem Abnehmen der vollen Spule (6) und dem Aufsetzen der Leerhülse (10) wieder in die Anfangsstellung der Betriebsposition fahrbar ist.

2. Aufspulmaschine nach Anspruch 1,
dadurch gekennzeichnet, daß
die Kontaktwalze (11) auf einem Träger (48) gelagert ist, daß der Träger (48) derart beweglich ist, daß die Kontaktwalze (11) relativ zur Spindel (5) eine Hubbewegung mit radialer Komponente ausführen kann, daß auf die Kontaktwalze (11) eine vorgegebene Kraft in Bewegungsrichtung des Trägers (48) einwirkt, daß der Zapfen (18) mit einem Drehantrieb (33) verbunden ist, durch welchen der Zapfen (18) im Sinne einer Vergrößerung des Abstandes zwischen der Achse der Kontaktwalze (11) und der Achse der Spindel (5) antreibbar ist,
daß der Drehantrieb (33) mit einem Sensor (52) und einer Drehsteuereinrichtung (54) in einem Regelkreis eingeschlossen ist,
daß der Sensor (52) die Hubbewegung der Kontaktwalze (11) erfaßt,
daß der Drehantrieb (33) durch den Sensor (52) in Abhängigkeit von der Abweichung zwischen der Soll-Stellung und der Ist-Stellung der Kontaktwalze (11) in dem Regelkreis derart steuerbar ist, daß die Position der Kontaktwalze (11) im Verlauf der Spulreise im wesentlichen unverändert bleibt.

3. Aufspulmaschine nach Anspruch 1 oder 2,
dadurch gekennzeichnet, daß
der Zapfen (18) durch die Drehsteuereinrichtung (33) in demselben Drehsinn (56) wie die Spulspindel (5) drehbar ist,
daß der Faden (3) die Kontaktwalze (11) mit einem Umschlingungswinkel von mehr als 60° in einem ersten Sinne umschlingt,
daß der Faden (3) die an der Kontaktwalze (11) anliegende Spule (6) im entgegengesetzten Sinne umschlingt,
daß - bezogen auf die Verbindungsebene zwischen der Achse des Zapfens (18) und der Achse der Kontaktwalze (11) - die Spulspindel (5) sich auf der Seite der Ebene befindet, auf welche der von der Kontaktwalze (11) ablaufende Faden (3) weist, und
daß die Kontaktwalze (11) und der Zapfen (18) mit der Spindel (5) relativ zueinander so angeordnet sind, daß die Anfangskraftlinie (P1) eine Sekante des Spindelschwenkkreises (S) ist,
wobei die Anfangskraftlinie (P1) die Verbindungslinie zwischen der Achse der Kontaktwalze (11) und der Achse der in ihrer Ausgangsstellung (A1) befindlichen Spindel (5) ist.

4. Aufspulmaschine nach Anspruch 3,
dadurch gekennzeichnet, daß
der Träger (48) mit der darauf gelagerten Kontaktwalze (11) und der Zapfen (18) mit der darauf gelagerten Spindel (5) relativ zueinander so angeordnet sind, daß der Winkel alpha zwischen der Anfangskraftlinie (P1) und der Extremkraftlinie (PE) kleiner als 20°, vorzugsweise kleiner als 15° ist,
wobei die Extremkraftlinie (PE) die Tangente durch die Achse der Kontaktwalze (11) an den Spindeldrehkreis (S) ist.

5. Aufspulmaschine nach einem der vorangegangenen Ansprüche,
dadurch gekennzeichnet, daß
die Kontaktwalze (11) mit einer Schwerkraft-Komponente auf der Spulspindel (5) aufliegt,
und daß der Träger (48) der Kontaktwalze (11) mit einer Entlastungseinrichtung (21), vorzugsweise einer steuerbaren Entlastungseinrichtung, verbunden ist.

6. Aufspulmaschine nach Anspruch 5,
dadurch gekennzeichnet, daß
die Entlastungseinrichtung (21) derart programmiert steuerbar ist, daß die resultierende Anpreßkraft der Kontaktwalze (11) auf die Spule (6) einen im Verlauf der Spulreise vorgegebenen Verlauf hat, z.B. im wesentlichen konstant bleibt.

7. Aufspulmaschine nach Anspruch 5,
dadurch gekennzeichnet, daß
die Entlastungseinrichtung (21) derart steuerbar ist, daß die Kontaktwalze (11) von der Spulspindel (5) mit einem geringen Spalt abhebt.

8. Aufspulmaschine nach einem der vorangegangenen Ansprüche,
dadurch gekennzeichnet, daß
der Träger (48) der Kontaktwalze (11) eine Schwinge (48) ist, die schwenkbar im Maschinengestell (17) aufgehängt ist und
daß die Kontaktwalze (11) an dem freien Ende des Trägers (48) gelagert ist.

9. Aufspulmaschine nach Anspruch 8,
dadurch gekennzeichnet, daß
die Schwinge (48) in einem in dem Maschinengestell (17) eingespannten Gummiblock (47) elastisch schwenkbar gelagert ist.

10. Aufspulmaschine nach einem der vorangegangenen Ansprüche,
dadurch gekennzeichnet, daß
die Changiereinrichtung (4) auf einem eigenen Träger (49) gelagert ist, welcher mit dem Träger (48) der Kontaktwalze (11) in der Kraftrichtung, welche auf die Kontaktwalze (11) einwirkt, formschlüssig verbunden ist, welcher in der Gegenrichtung jedoch unabhängig von dem Träger (48) der Kontaktwalze (11) beweglich ist.

11. Aufspulmaschine nach Anspruch 10,
dadurch gekennzeichnet, daß
der Träger (49) der Changierung (4) eine Schwinge (49) ist, die an dem Träger (48) der Kontaktwalze (11) schwenkbar gelagert ist.

12. Aufspulmaschine nach Anspruch 10,
dadurch gekennzeichnet, daß
der Träger (49) der Changierung (4) eine Schwinge (49) ist, welche im wesentlichen koaxial zu der Schwinge (48) der Kontaktwalze (11) im Maschinengestell (17) schwenkbar gelagert ist.

13. Aufspulmaschine nach einem der vorangegangenen Ansprüche,
dadurch gekennzeichnet, daß
der Träger (49) der Changierung (4) unabhängig von der Kontaktwalze (11) beweglich ist,
und daß auf den Träger (49) der Changierung (4) eine Antriebseinrichtung (66) einwirkt, durch welche der Abstand zwischen Changierung (4) und Kontaktwalze (11) veränderbar ist.

14. Aufspulmaschine nach Anspruch 13,
dadurch gekennzeichnet, daß
die Antriebseinrichtung (66) nach einem vorgegebenen Programm im Verlaufe der Spulreise steuerbar ist.

15. Aufspulmaschine nach Anspruch 13,
dadurch gekennzeichnet, daß
die Antriebseinrichtung (66) derart steuerbar ist, daß sich der Abstand zwischen Changierung (4) und Kontaktwalze (11) im Verlaufe der Spulreise, insbesondere zu Beginn der Spulreise, vergrößert.

16. Aufspulmaschine nach Anspruch 13,
dadurch gekennzeichnet, daß
die Antriebseinrichtung (66) derart steuerbar ist, daß der Abstand zwischen Changierung (4) und Kontaktwalze (11) im Verlaufe der Spulreise in wiederkehrenden Zeitintervallen vergrößerbar und verkleinerbar ist.

17. Aufspulmaschine nach Anspruch 13,
dadurch gekennzeichnet, daß
durch die Antriebseinrichtung (66) die relative Lage der Changierung (4) zu der Spulspindel (5) derart steuerbar ist, daß die Changierung (4) in wiederkehrenden Zeitintervallen in beiden Richtungen axial verschoben wird.

18. Verfahren zum Betrieb einer Aufspulmaschine nach einem der vorangegangenen Ansprüche,
dadurch gekennzeichnet, daß
bei Beendigung der Spulreise der Drehantrieb (33) des Zapfens (18) in Gegenrichtung drehbar ist,
daß die Spulspindel (5) mit der Leerhülse (10) in den Bereich der Kontaktwalze (11) gelangt,
daß der Träger (48) mit der Kontaktwalze (11) derart verfahren wird, daß beim Einfahren der Spulspindel (5) in den Bereich der Kontaktwalze (11) zwischen der Kontaktwalze (11) und der Leerhülse (10) ein geringer Spalt bleibt und der Regelkreis mit dem Drehantrieb (29) und dem Sensor (52) zur Erfassung der Hubbewegung der Kontaktwalze (11) unterbrochen wird,
daß der Drehantrieb (33) des Zapfens (18) außer Funktion gesetzt wird, bis der Faden (3) an die Leerhülse (10) angelegt ist,
daß der Träger (48) mit der Kontaktwalze (11) abgesenkt wird, so daß die Leerhülse (10) mit dem darauf abgelegten Faden (3) die Kontaktwalze (11) berührt,
und daß der Regelkreis mit dem Sensor (52) und dem Drehantrieb (29) wieder geschlossen wird.

19. Verfahren zum Betrieb einer Aufspulmaschine nach Anspruch 18,
dadurch gekennzeichnet, daß
die Kontaktwalze (11) mit einem Hilfsantrieb verbunden ist, der bei Unterbrechung des Kontaktes mit der Spulspindel (5) in Betrieb gesetzt wird.

20. Verfahren zum Betrieb einer Aufspulmaschine nach Anspruch 18 oder 19,
dadurch gekennzeichnet, daß
die Drehsteuereinrichtung für den Drehantrieb (33) des Zapfens (18) wieder in Funktion tritt, wenn die Fadenlagen auf der Spulspindel (5) gegen die Kontaktwalze (11) wachsen und der Träger (48) der Kontaktwalze (11) seine Sollstellung erreicht hat.

21. Verfahren zum Betrieb einer Aufspulmaschine nach Anspruch 18
dadurch gekennzeichnet, daß
der Drehantrieb (33) durch den Sensor (52) derart steuerbar ist, daß der Drehantrieb (33) bei Auftreten einer nicht zulässigen Abweichung zwischen dem Sollwert und dem Istwert der Stellung der Kontaktwalze (11) angetrieben und bei Übereinstimmung sowie bei zugelassener Abweichung zwischen dem Sollwert und dem Istwert der Stellung der Kontaktwalze (11) abgebremst wird.

22. Verfahren zum Betrieb einer Aufspulmaschine nach Anspruch 18
dadurch gekennzeichnet, daß
der Drehantrieb (33) durch den Sensor (52) ständig derart antreibbar ist, daß die Abweichung zwischen dem Sollwert und dem Istwert der Stellung der Kontaktwalze (11) auf einen zugelassenen kleinen Wert ausgeregelt wird.

## Claims

1. Bobbin winding machine
for a continuously delivered thread (3),
having a stationary cross-winding device (4) and a contact cylinder (11) as well as having only one rotatable winding spindle (5) disposed in the thread run and supported on a swivel arm (18),
the contact cylinder (11) being in peripheral contact with the bobbin (6) being formed on the winding spindle (5) and the distance between the axis of the contact cylinder (11) and the axis of the operating winding spindle (5) being variable according to the increasing bobbin diameter during the winding travel by swivelling of the swivel arm (18) during the winding travel,
characterized in that
the swivel arm (18) is a rotatable extended journal (18), in which the spindle (5) is eccentrically supported, that the swivel bearing system (20) of the journal (18) lies on a radius which is greater than the eccentricity of the spindle (5) relative to the axis of the journal (18),
and that the winding spindle (5), after removal of the full bobbin (6) and loading of the empty tube (10), is movable once more into the initial setting of the operating position.

2. Bobbin winding machine according to claim 1,
characterized in that
the contact cylinder (11) is supported on a carrier (48), that the carrier (48) is movable in such a way that the contact cylinder (11) may execute a lifting movement with a radial component relative to the spindle (5),
that a preselected force in the direction of movement of the carrier (48) acts upon the contact cylinder (11), that the journal (18) is connected to a rotary operating mechanism (33), by means of which the journal (18) may be driven in the sense of an increase in the distance between the axis of the contact cylinder (11) and the axis of the spindle (5),
that the rotary operating mechanism (33) with a sensor (52) and a rotation control device (54) is included in a control loop,
that the sensor (52) detects the lifting movement of the contact cylinder (11),
that the rotary operating mechanism (33) is controllable in the control loop by the sensor (52) in dependence upon the variation between the setpoint position and the actual position of the contact cylinder (11) in such a way that the position of the contact cylinder (11) remains substantially unchanged in the course of the winding travel.

3. Bobbin winding machine according to claim 1 or 2,
characterized in that
the journal (18) is rotatable by means of the rotation control device (33) in the same direction of rotation (56) as the winding spindle (5),
that the thread (3) in a first direction is wrapped around the contact cylinder (11) with an angle of contact of more than 60°,
that the thread (3) in the opposite direction is wrapped around the bobbin (6) resting against the contact cylinder (11),
that - relative to the connecting plane between the axis of the journal (18) and the axis of the contact cylinder (11) - the winding spindle (5) is situated on the side of the plane towards which the thread (3) running off from the contact cylinder (11) is directed, and
that the contact cylinder (11) and the journal (18) with the spindle (5) are disposed relative to one another in such a way that the line of initial force (P1) is a secant of the spindle turning circle (S),
the line of initial force (P1) being the connecting line between the axis of the contact cylinder (11) and the axis of the spindle (5) situated in its starting position (A1).

4. Bobbin winding machine according to claim 3,
characterized in that
the carrier (48) with the contact cylinder (11) supported thereon, and the journal (18) with the spindle (5) supported thereon are disposed relative to one another in such a way that the angle alpha between the line of initial force (P1) and the line of extreme force (PE) is less than 20°, preferably less than 15°,
the line of extreme force (PE) being the tangent through the axis of the contact cylinder (11) to the spindle turning circle (S).

5. Bobbin winding machine according to one of the preceding claims,
characterized in that
the contact cylinder (11) rests with a gravitational component on the winding spindle (5),
and that the carrier (48) of the contact cylinder (11) is connected to a relief device (21), preferably a controllable relief device.

6. Bobbin winding machine according to claim 5,
characterized in that
the relief device (21) is program-controllable in such a way that the resulting contact pressure of the contact cylinder (11) upon the bobbin (6) has a preselected characteristic in the course of the winding travel, e.g. remains substantially constant.

7. Bobbin winding machine according to claim 5,
characterized in that
the relief device (21) is controllable in such a way that the contact cylinder (11) lifts by a slight amount from the winding spindle (5).

8. Bobbin winding machine according to one of the preceding claims,
characterized in that
the carrier (48) of the contact cylinder (11) is a rocker (48), which is suspended so as to be capable of swivelling in the machine frame (17) and
that the contact cylinder (11) is supported on the free end of the carrier (48).

9. Bobbin winding machine according to claim 8,
characterized in that
the rocker (48) is resiliently swing-mounted in a rubber block (47) clamped in the machine frame (17).

10. Bobbin winding machine according to one of the preceding claims,
characterized in that
the cross-winding device (4) is supported on a separate carrier (49) which is connected in a keyed manner to the carrier (48) of the contact cylinder (11) in the direction of force acting upon the contact cylinder (11) but in the opposite direction is movable independently of the carrier (48) of the contact cylinder (11).

11. Bobbin winding machine according to claim 10,
characterized in that
the carrier (49) of the cross-winding device (4) is a rocker (49) which is swing-mounted on the carrier (48) of the contact cylinder (11).

12. Bobbin winding machine according to claim 10,
characterized in that
the carrier (49) of the cross-winding device (4) is a rocker (49) which is swing-mounted substantially coaxially to the rocker (48) of the contact cylinder (11) in the machine frame (17).

13. Bobbin winding machine according to one of the preceding claims,
characterized in that
the carrier (49) of the cross-winding device (4) is movable independently of the contact cylinder (11), and that a drive device (66) acts upon the carrier (49) of the cross-winding device (4) and is the means whereby the distance between the cross-winding device (4) and the contact cylinder (11) is variable.

14. Bobbin winding machine according to claim 13,
characterized in that
the drive device (66) is controllable according to a preselected program in the course of the winding travel.

15. Bobbin winding machine according to claim 13,
characterized in that
the drive device (66) is controllable in such a manner that the distance between the cross-winding device (4) and the contact cylinder (11) increases in the course of the winding travel, in particular at the start of the winding travel.

16. Bobbin winding machine according to claim 13,
characterized in that
the drive device (66) is controllable in such a manner that the distance between the cross-winding device (4) and the contact cylinder (11) may be increased and decreased at recurrent intervals during the winding travel.

17. Bobbin winding machine according to claim 13,
characterized in that
the position of the cross-winding device (4) relative to the winding spindle (5) is controllable by means of the drive device (66) in such a way that the cross-winding device (4) is axially displaced in both directions at recurrent intervals.

18. Method of operating a bobbin winding machine according to one of the preceding claims,
characterized in that
on completion of the winding travel, the rotary operating mechanism (33) of the journal (18) is rotatable in the opposite direction,
that the winding spindle (5) with the empty tube (10) moves into the region of the contact cylinder (11), that the carrier (48) with the contact cylinder (11) is so displaced that, on the winding spindle (5) moving into the region of the contact cylinder (11), a slight gap remains between the contact cylinder (11) and the empty tube (10) and the control loop with the rotary operating mechanism (29) and the sensor (52) for detecting the lifting movement of the contact cylinder (11) is interrupted,
that the rotary operating mechanism (33) of the journal (18) is deactivated until the thread (3) has been applied onto the empty tube (10),
that the carrier (48) with the contact cylinder (11) is lowered so that the empty tube (10) with the thread (3) deposited thereon touches the contact cylinder (11), and that the control loop with the sensor (52) and the rotary operating mechanism (29) is closed again.

19. Method of operating a bobbin winding machine according to claim 18,
characterized in that
the contact cylinder (11) is connected to an auxiliary operating mechanism which is set in operation on interruption of the contact with the winding spindle (5).

20. Method of operating a bobbin winding machine according to claim 18 or 19,
characterized in that
the rotation control device for the rotary operating mechanism (33) of the journal (18) becomes operative once more when the thread layers on the winding spindle (5) grow towards the contact cylinder (11) and the carrier (48) of the contact cylinder (11) has reached its setpoint position.

21. Method of operating a bobbin winding machine according to claim 18,
characterized in that
the rotary operating mechanism (33) is controllable by the sensor (52) in such a way that the rotary operating mechanism (33) is driven in the event of an inadmissible variation between the setpoint value and the actual value of the position of the contact cylinder (11) and is braked in the event of correspondence or an admissible variation between the setpoint value and the actual value of the position of the contact cylinder (11).

22. Method of operating a bobbin winding machine according to claim 18,
characterized in that
the rotary operating mechanism (33) may be driven continuously by the sensor (52) in such a way that the variation between the setpoint value and the actual value of the position of the contact cylinder (11) is adjusted to a permitted low value.

## Revendications

1. Bobineuse pour un fil (3) continu, comportant un dispositif de changement (4) fixe et un cylindre presseur (11) ainsi qu'une broche de bobinage (5) tournante unique qui est placée sur le trajet du fil et est montée sur un bras oscillant (18), le cylindre presseur (11) se trouvant en contact périphérique avec la bobine (6) en cours de formation sur la broche de bobinage (5) et la distance qui sépare l'axe du cylindre presseur (11) de l'axe de la broche de bobinage (5) en service pouvant être modifiée en fonction de l'augmentation du diamètre de la bobine lors du déplacement de la bobine par pivotement du bras oscillant (18) au cours dudit déplacement, **caractérisé** par le fait que le bras oscillant (18) est constitué par un bout d'arbre (18) de grand diamètre monté tournant, sur lequel la broche (5) est montée excentrée, par le fait que le palier (20) du bout d'arbre (18) est situé sur un rayon qui est supérieur à l'excentricité de la broche (5) par rapport à l'axe du bout d'arbre (18) et par le fait que la broche de bobinage (5), après déchargement de la bobine (6) remplie et mise en place du noyau (10) vide, est ramenée en position initiale de fonctionnement.

2. Bobineuse selon la revendication 1, **caractérisée** par le fait que le cylindre presseur (11) est monté sur un support (48), par le fait que le support (48) est mobile et exécute un mouvement de translation avec composante radiale par rapport à la broche (5), par le fait qu'une force prédéterminée agit sur le cylindre presseur (11) dans la direction de déplacement du support (48), par le fait que le bout d'arbre (18) est relié à un dispositif d'entraînement en rotation (33) qui entraîne ledit bout d'arbre (18) dans le sens d'une augmentation de la distance séparant l'axe du cylindre presseur (11) de l'axe de la broche (5), par le fait que le dispositif d'entraînement en rotation (33), un capteur (52) et un dispositif de commande (54) font partie d'un circuit de régulation, par le fait que le capteur (52) surveille le déplacement en translation du cylindre presseur (11), par le fait que le dispositif d'entraînement en rotation (33) est commandé par le capteur (52) en fonction de la variation de la position réelle du cylindre presseur (11) par rapport à la position théorique, de manière telle que la position du cylindre presseur (11) reste sensiblement constante au cours du déplacement de la bobine.

3. Bobineuse selon la revendication 1 ou 2, **caractérisée** par le fait que le bout d'arbre (18) est entraîné par le dispositif d'entraînement en rotation (33) dans le même sens (56) que la broche de bobinage (5), par le fait que le fil (3) entoure le cylindre presseur (11) sur un angle supérieur à 60° dans une première direction, par le fait que le fil (3) entoure dans la direction opposée la bobine (6) en contact avec le cylindre presseur (11), par le fait que, par rapport au plan qui passe par l'axe du bout d'arbre (18) et l'axe du cylindre presseur (11), la broche (5) est située du côté du plan vers lequel est orienté le fil (3) sortant du cylindre presseur (11) et par le fait que le cylindre presseur (11) et le bout d'arbre (18) portant la broche (5) sont disposés l'un par rapport à l'autre de manière telle que la ligne de force (P1) initiale soit séquente avec le cercle de pivotement (S) de la broche, la ligne de force (P1) étant la ligne qui passe par l'axe du cylindre presseur (11) et l'axe de la broche (5) en position initiale (A1).

4. Bobineuse selon la revendication 3, **caractérisée** par le fait que le support (48) portant le cylindre presseur (11) et le bout d'arbre (18) portant la broche (5) sont disposés l'un par rapport à l'autre de manière telle que l'angle α formé par la ligne de force (P1) initiale et la ligne de force extrême (PE) soit inférieur à 20°, de préférence inférieur à 15°, la ligne de force extrême (PE) étant la tangente au cercle de déplacement (S) de la broche passant par l'axe du cylindre presseur (11).

5. Bobineuse selon l'une des revendications précédentes, **caractérisée** par le fait que le cylindre presseur (11) est appliqué sur la broche de bobinage (5) avec une composante de force de pesanteur et par le fait que le support (48) du cylindre presseur (11) est relié à un dispositif de soulagement (21), de préférence à un dispositif de soulagement piloté.

6. Bobineuse selon la revendication 5, **caractérisée** par le fait que le moyen de commande du dispositif de soulagement (21) est programmé de manière telle que la pression résultante du cylindre presseur (11) sur la bobine (6) suive une courbe prédéterminée au cours du déplacement de la bobine, par exemple reste sensiblement constante.

7. Bobineuse selon la revendication 5, **caractérisée** par le fait que la commande du dispositif de soulagement (21) est telle que le cylindre presseur (11) se soulève d'une faible valeur par rapport à la broche de bobinage (5).

8. Bobineuse selon l'une des revendications précédentes, **caractérisée** par le fait que le support (48) du cylindre presseur (11) est constitué par un bras (48) qui est monté oscillant sur le bâti (17) de machine et par le fait que le cylindre presseur (11) est fixé à l'extrémité libre du support (48).

9. Bobineuse selon la revendication 8, **caractérisée** par le fait que le bras oscillant (48) est monté avec possibilité de pivotement élastique dans un bloc de caoutchouc (47) fixé sur le bâti (17) de machine.

10. Bobineuse selon l'une des revendications précédentes, **caractérisée** par le fait que le dispositif de changement (4) est monté sur un support (49) propre qui est lié par obstacle au support (48) du cylindre presseur (11), dans la direction d'action des forces appliquées sur le cylindre presseur (11), mais qui peut se déplacer dans la direction opposée indépendamment du support (48) du cylindre presseur (11).

11. Bobineuse selon la revendication 10, **caractérisée** par le fait que le support (49) du dispositif de changement (4) est un bras oscillant (49) qui est monté avec possibilité de pivotement sur le support (48) du cylindre presseur (11).

12. Bobineuse selon la revendication 10, **caractérisée** par le fait que le support (49) du dispositif de changement (4) est un bras oscillant (49) qui est monté avec possibilité de pivotement sur le bâti (17) de machine, sensiblement coaxialement avec le bras oscillant (48) du cylindre presseur (11).

13. Bobineuse selon l'une des revendications précédentes, **caractérisée** par le fait que le support (49) du dispositif de changement (4) peut se déplacer indépendamment du cylindre presseur (11), par le fait qu'un dispositif d'entraînement (66) agit sur le support (49) du dispositif de changement (4), lequel dispositif d'entraînement fait varier la distance entre le dispositif de changement (4) et le cylindre presseur (11).

14. Bobineuse selon la revendication 13, **caractérisée** par le fait que le dispositif d'entraînement (66) est commandé par un programme prédéterminé au cours du déplacement de la bobine.

15. Bobineuse selon la revendication 13, **caractérisée** par le fait que la commande du dispositif d'entraînement (66) est telle que la distance entre le dispositif de changement (4) et le cylindre presseur (11) augmente au cours du déplacement de la bobine, en particulier au début dudit déplacement.

16. Bobineuse selon la revendication 13, **caractérisée** par le fait que la commande du dispositif d'entraînement (66) est telle que la distance entre le dispositif de changement (4) et le cylindre presseur (11) augmente et diminue à intervalles répétés au cours du déplacement de la bobine.

17. Bobineuse selon la revendication 13, **caractérisée** par le fait que le dispositif d'entraînement (66) permet de contrôler la position relative du dispositif de changement (4) et de la broche de bobinage (5) de manière telle que le dispositif de changement (4) soit déplacé axialement dans les deux directions à intervalles répétés.

18. Procédé d'exploitation d'une bobineuse selon l'une des revendications précédentes, **caractérisé** par le fait qu'en fin de déplacement de la bobine, on fait tourner dans la direction opposée le dispositif d'entraînement en rotation (33) du bout d'arbre (18), par le fait qu'on amène la broche de bobinage (5) portant le noyau vide (10) dans la zone du cylindre presseur (11), par le fait qu'on déplace le support (48) portant le cylindre presseur (11) de manière à maintenir un faible jeu entre le cylindre presseur (11) et le noyau vide (10) lors de l'amenée de la broche (5) dans la zone du cylindre presseur (11) et on coupe le circuit de régulation comportant le dispositif d'entraînement en rotation (29) et le capteur (52) de surveillance du déplacement en translation du cylindre presseur (11), par le fait qu'on arrête le dispositif d'entraînement (33) du bout d'arbre (18) jusqu'à ce que le fil (3) soit mis en place sur le noyau vide (10), par le fait qu'on abaisse le support (48) portant le cylindre presseur (11) de manière à ce que le noyau vide (10) avec le fil (3) déposé sur celui-ci vienne en contact avec le cylindre presseur (11) et par le fait que l'on ferme de nouveau le circuit de régulation comportant le capteur (52) et le dispositif d'entraînement en rotation (29).

19. Procédé d'exploitation d'une bobineuse selon la revendication 18, **caractérisé** par le fait que le cylindre presseur (11) est lié à un dispositif d'entraînement auxiliaire qui est mis en service lorsqu'on interrompt le contact avec la broche (5).

20. Procédé d'exploitation d'une bobineuse selon la revendication 18 ou 19, **caractérisé** par le fait que l'on remet en service le dispositif de commande du dispositif d'entraînement en rotation (33) du bout d'arbre (18) lorsque les rangs de fil augmentent sur la broche de bobinage (5) à l'encontre du cylindre presseur (11) et que le support (48) dudit cylindre presseur (11) a atteint sa position de consigne.

21. Procédé d'exploitation d'une bobineuse selon la revendication 18, **caractérisé** par le fait que l'on commande le dispositif d'entraînement en rotation (33) au moyen du capteur (52) de manière telle que le dispositif d'entraînement en rotation (33) soit déclenché lorsque l'écart entre la valeur de consigne et la valeur réelle pour la position du cylindre presseur (11) atteint une valeur non admissible et soit arrêté lorsque la valeur de consigne et la valeur effective de la position du cylindre presseur (11) coïncident ou que l'écart se situe dans une plage admissible.

22. Procédé d'exploitation d'une bobineuse selon la revendication 18, **caractérisé** par le fait que le dispositif d'entraînement en rotation (33) est entraîné de manière permanente par le capteur (52) de manière à réguler autour d'une faible valeur admissible l'écart entre la valeur de consigne et la valeur réelle de la position du cylindre presseur (11).
